# DEMANDE DE BREVET EUROPEEN

(11) **EP 0 094 854 A1**
(43) Date de publication de la demande: **23.11.1983**
(21) Numéro de dépôt: 83400832.8
(22) Date de dépôt: 27.04.1983
(51) Int. Cl.: A47L 15/00, A47B 31/00

(54) **Lave vaisselle associé à une table**

(30) Priorité: 18.05.1982 FR 8208731
(71) Demandeur: Degouy, Daniel, F-91580 Etrechy (FR)
(72) Inventeur: Degouy, Daniel, F-91580 Etrechy (FR)

(57) **Abrégé**

L'invention concerne les lave vaisselle, il permet de laver la vaisselle sans qu'il soit nécessaire de dresser le couvert, de le débarrasser de la table, et de le placer ensuite dans un lave vaisselle classique.

Il comprend une table (I) sur laquelle se trouvent encastrés des assiettes et des verres, celle-ci est fermée lors du lavage par une ou deux portes (4) équipées de jets (5). Sous les assiettes, des circuits imprimés chauffants (2) permettent le séchage de la vaisselle. Des petits tuyaux (6) ayant aspiré auparavent l'eau contenue dans les assiettes et dans les verres. L'ensemble repose sur un pied (7) qui est le lave vaisselle des plats et des casseroles.

Parmi les applications les plus intéressantes de l'invention on peut citer tous les cas où un gain de place est recherché dans les cuisines et un temps de lavage plus court tout en réduisant la tache de la ménagère.

## Description

La présente invention concerne les lave vaisselle.

Dans les lave vaisselle connus, afin d'effectuer la vaisselle, il y a lieu de débarrasser la table, d'essuyer celle-ci, de disposer la vaisselle à l'intérieur de l'appareil, de plus un emplacement doit être prévu dans la cuisine pour loger l'appareil. Le lave vaisselle selon l'invention permet d'éviter ces inconvénients et présente d'autres avantages il est possible de décongeler un produit, de réchauffer un aliment en conserve, un plat cuisiné, un potage etc... directement à l'intérieur des assiettes, cela évite de salir des ustensiles de cuisine. De plus nous avons la certitude de toujours manger chaud, la résistance adaptée à l'assiette devient chauffe plat.

Le lave vaisselle objet de l'invention est en effet associé à une table ou devient une table (voir variante). le dessus de cette table est le lave vaisselle, des assiettes, des bols, des verres et des couverts. Le pied de cette table carrée ou rectangulaire est le lave vaisselle des plats et des casseroles.

Le dispositif selon l'invention permet un gain de place puisqu'une table est toujours indispensable, mais il est possible de l'intégrer à la suite d'un plan d'éléments de cuisine (voir variante dessin N° 4). Le temps de lavage de la vaisselle est plus court. Un branchement sur l'eau chaude domestique classique est possible. Il n'est pas nécessaire de dresser le couvert avant le repas ni de débarrasser et d'essuyer après le repas. Il n'y a pas de vaisselle à disposer dans l'appareil, exceptés les casseroles et les plats dans le pied (planche N° I).

Le dessin annexé N° I comprend une vue de dessus FIG I et une coupe AA FIG 2 de l'ensemble lorsque la machine est ouverte.

Tel qu'il est représenté l'appareil comporte une table I sur laquelle sont disposés quatre assiettes encastrées dans l'épaisseur de celle-ci et fixées par un joint en "silicone" venant serrer l'assiette à l'aide d'une bride, quatre verres à demi encastrés dans l'épaisseur, et des couverts. Sous les assiettes des circuits imprimés chauffants et adhésifs 2 permettent le séchage de la vaisselle par diffusion de la chaleur à travers les assiettes à l'intérieur de l'appareil, et de plus permettent de réchauffer des aliments. La partie encastrée des verres est rendue étanche par des joints en "silicone". Les couverts sont maintenus par un système de "clips". (L'ensemble reste fixe lors du lavage). Un entonnoir central 3 destiné à récupérer les eaux usées, deux portes 4 servant de desserte lorsqu'elles sont ouvertes et effectuant le lavage lorsqu'elles sont fermées. A cet effet les prtes sont équipées d'un double fond dans lequel l'eau est surpressée à 7 ou 8 bars à l'aide d'une petite pompe puis sort par des jets 5 pour laver la vaisselle. L'eau restant dans les assiettes et les verres est aspirée à l'aide de petits tuyaux 6 raccordés à une pompe. L'ensemble est fixé sur un pied 7 qui lui est un lave vaisselle destiné aux casseroles et aux plats. Les casseroles à poignée escamotable seront disposées en étage dans ce pied.

Le dessin annexé P1, 2 représente une variante du lave vaisselle, en adaptation à un plan d'éléments de cuisine. Il comprend une vue de dessus FIG ₃ (lave vaisselle ouvert) une vue de face FIG ⁴ (modèle d'adaptation lave vaisselle fermé).

Tel qu'il est représenté l'appareil devient une table lorsqu'il est ouvert et reste un plan de travail lorsqu'il est fermé. A l'inverse de la version^{p}L. I, s'est sur la porte que sont placés les assiettes les verres et les couverts, et sur la partie fixe que se trouvent l'entonnoir et les jets. Cette partie fixe devient la desserte quand l'appareil est ouvert. Les tuyaux 6 aspirant l'eau dans les assiettes et les verres et le pied 7 ne sont pas nécessaires.

Dans cette variante les verres et les bols ne sont pas maintenus par un joint en "silicone" serré par une bride, mais maintenus au fond dtune cavité (8) d'un diamètre supérieur au diamètre de ces éléments par un aimant. Une pastille d'acier inox étant collée au fond du bol ou du verre. Par souci d'esthétique, une plaque en métal non ferreux actionnée par un ressort peut venir boucher cette cavité lorsque l'on se sert du verre ou du bol.

Excepté ces différences, les principes mentionnés dans la description restent les mêmes.

L'appareil objet de l'invention peut 8tre utilisé comme tous les lave vaisselle, et tout particulièrement lorsqu'un gain de place est indispensable ou bien que l'encombrement d'un lave vaisselle classique n'a pas été prévu lors de l'aménagement de la cuisine. Mais des applications particulièrement intéressantes peuvent être envisagées à la suite d'un plan d'éléments de cuisine (voir variante plancheN° 2).

## Revendications

1. Lave vaisselle caractérisé en ce qu'il comporte une table (I), cette table se referme à l'aide d'une ou deux portes horizontales (4), l'ensemble repose sur un pied (7).

2. Lave vaisselle selon la revendication (1) caractérisé en ce que la table comporte un pied (7) qui lui même est un lave vaisselle destiné aux casseroles et aux plats.

3. Lave vaisselle selon les revendications (I) caractérisé en ce que le lave vaisselle est une table (I) munie d'assiettes de verres de bols et de couverts, encastrés ou fixés lors du lavage, et d'un entonnoir (3) pour l'évacuation des eaux usées (lors des repas cet entonnoir est bouché par un dessous de plat adapté).

4. Lave vaisselle selon les revendications (I, 3) caractérisé en ce que la table (I) comprend une ou deux portes (4) munies d'un double fond perforé comportant des jeta (5) qui permettent le lavage.

5. Lave vaisselle selon les revendications (3) et (4) caractérisé en ce que ces portes (4) sont équipées de petits tuyaux en caoutchouc (6) destinés à aspirer l'eau contenue dans les assiettes et dans les verres après le lavage.

6. Lave vaisselle selon les revendications (I,2,3,4 et 5) caractérisé en ce que les assiettes les verres les bols et les couverts peuvent être fixés sur la porte de l'appareil, les jets (5) et l'entonnoir (3) étant adaptés sur la partie fixe (figure 3).

7. Lave vaisselle selon les revendications (3) et (6) caractérisé en ce que les assiettes sont chauffées grâce à un circuit imprimé chauffant (2).

8. Lave vaisselle selon les revendications (2,3,6 et7) caractérisé en ce que les assiettes deviennent les éléments chauffants permettant le séchage de toute la vaisselle contenue à l'intérieur de l'appareil.

9. Lave vaisselle selon les revendications (3 et 6) caractérisé en ce que les verres et les bols sont en partie encastrés dans une cavité et maintenus au fond de celle-ci par un aimant. Une pastille d'acier inox étant collée au fond extérieur du verre ou du bol.
